# EUROPÄISCHE PATENTSCHRIFT

(11) **EP 1 243 743 B1**
(45) Veröffentlichungstag und Bekanntmachung des Hinweises auf die Patenterteilung: **04.10.2006**
(21) Anmeldenummer: 02006046.3
(22) Anmeldetag: 16.03.2002
(51) Int. Cl.: E06B 9/386

(54) **Lamelle für den Behang einer Lamellenjalousie**
Lamella for a blind screen
Lamelle pour le rideau d'un store

(30) Priorität: 22.03.2001 DE 20104989 U
(43) Veröffentlichungstag der Anmeldung: 25.09.2002
(73) Patentinhaber: WAREMA Renkhoff GmbH, 97828 Marktheidenfeld (DE); Fraunhofer-Gesellschaft zur Förderung der angewandten Forschung e.V., 80686 München (DE)
(72) Erfinder: Baumann Hans-Peter, 8810 Horgen (CH); Brunkhorst, Rolf, Dipl.-Ing., D-26133 Oldenburg (DE); Kuhn, Tilmann, Dipl.-Phys., D-79856 Freiburg (DE)
(74) Vertreter: Wasiljeff, Johannes M.B.

(56) Entgegenhaltungen:
- DE-A- 2 651 873
- DE-A- 4 442 870
- DE-A- 19 503 293
- GB-A- 2 187 779
- US-A- 2 146 816
- US-A- 5 388 000

## Beschreibung

Die Erfindung betrifft eine Lamelle für den Behang einer Lamellenjalousie gemäß dem Oberbegriff von Anspruch 1. Die Erfindung betrifft auch einen derartige Lamellen enthaltenden Behang einer Lamellenjalousie.

Derartige Lamellen sind beispielsweise aus der DE 44 42 870 oder der EP 0 793 761 bekannt, bei denen ein äußerer, dem Außenraum benachtbarter Lamellenabschnitt ein treppenförmiges Querschnittsprofil aufweist, wobei dieser äußere Lamellenabschnitt unter Bildung einer ersten erhabenen Biegekante in einen dem Innenraum zugewandten inneren Lamellenabschnitt übergeht, welcher im Querschnitt konkav nach oben gekrümmt ist. Während der treppenförmig äußere Lamellenabschnitt die direkt Sonneneinstrahlung, die mit einem vergleichweise großen Einfallswinkel auf die Lamelle fällt, wieder in den Außenraum zurückstrahlt, so wird das unter einem geringen Einfallswinkel einfallenden diffuse Licht von dem inneren Lamellenabschnitt direkt in den Innenraum zur Decke hin reflektiert und hellt den Innenraum mit Tageslicht auf. Nachteilig bei diesen bekannten Lamellen ist es, dass der äußere Lamellenabschnitt einen relativ komplizierten Querschnitt aufweist, der sich nur mit vergleichsweise großem Aufwand herstellen läßt und außerdem leicht unter der Benutzung in unerwünschter Weise verformt werden kann.

Ferner ist aus DE 26 51 873 A1 eine Lamelle mit mehreren in Lamellenlängsrichtung verlaufenden Biegekanten bekannt. Diese Lamelle weist einen zentralen ebenen Abschnitt auf, der von zwei konkav gekrümmten Abschnitten begrenzt ist. Der innere dieser konkaven Abschnitte geht in einen nach oben konvex gekrümmten Abschnitt über, an den ein ebener Endabschnitt angrenzt. In entsprechender Weise grenzt ein ebener Endabschnitt an den äußeren konkaven Abschnitt an. Der höchste Punkt der Lamelle, d.h. der größte Abstand von der durch die beiden Längskanten aufgespannten Ebene, ist bei der zur Innenseite hin konvex gewölbten Fläche vorgesehen.

Eine weitere Lamelle mit zwei nach oben konkav gekrümmten Abschnitten ist aus DE 195 03 293 A1 bekannt.

Aufgabe der Erfindung ist es eine Lamelle der eingangs genannten Art derart weiterzubilden, dass die Lamelle einen vereinfachten Aufbau bei hoher Stabilität und mit einer verbesserten Lichtabschirmung aufweist.

Diese Aufgabe wird mit einer Lamelle gemäß Anspruch 1 gelöst.

Die Vorteile der Erfindung liegen insbesondere darin, dass statt eines treppenförmigen, relativ labilen äußeren Lamellenabschnitts, ein mit einer weichen Querschnittskontur versehener äußerer Lamellenabschnitt vorgesehen wird, der die mit höherem Einfallswinkel einfallende direkte Sonnenstrahlung aufgrund seiner schräg nach außen und unten abfallenden Ausrichtung wirksam in den Außenraum zurückreflektiert, wenn die Lamelle in der üblichen Weise in den Behang einer Lamellenjalousie oder dgl. angeordnet ist. Der innere Lamellenabschnitt ist mit einer nach oben konkaven Krümmung versehen so dass die unter einem geringen Einfallswinkel diffus einfallende Sonnenstrahlung wirksam in den Innenraum zur Decke hin reflektiert werden kann. Der erfindungsgemäße Lamellenquerschnitt realisiert daher - bei Verwendung der Lamelle in den Behang einer Lamellenjalousie - die gewünschte Lichtlenkung bei stabilem Querschnitt, wobei der Querschnitt durch die weiche, abschnittsweise glatte Querschnittskontur eine verbesserte filigrane Anmutung der Lamelle verwirklicht.

Gemäß einer besonders bevorzugten Ausführungsform der Erfindung nimmt der äußere Lamellenabschnitt mit zunehmendem Abstand von der ersten erhabenen Biegekante einen zunehmenden Abstand a von einer Tangentialebene ein, die durch die erste erhabene Biegekante hindurchläuft. Die Querschnittsform des äußeren Lamellenabschnitts ist bevorzugt so gestaltet, dass - bei etwa horizontal liegendem inneren Lamellenabschnitt - der äußere Lamellenabschnitt mit einer horizontalen Tangente oder mit einer vergleichsweise geringen tangentialen, Steigung gegen die erste Biegekante ansteigt. Die Breite ba des äußeren Lamellenabschnitts ist dabei geringer als die Breite bi des inneren Lamellenabschnitts. Bevorzugt ist die Breite bi des inneren Lamellenabschnitts um ein Mehrfaches größer als die Breite ba des äußeren Lamellenabschnitts.

Gemäß einer bevorzugten Ausführungsform der Erfindung schließen die Tangentialebenen des äußeren und des inneren Lamellenabschnitts, die durch die erhabene erste Biegekante hindurchlaufen, einen Winkel α von 90° bis 150° ein. Es hat sich gezeigt, dass durch diese Bemessung der ersten erhabenen Biegekante eine optimale Lichtlenkung verwirklichbar ist.

Gemäß einer ebenfalls bevorzugten Ausführungsform der Erfindung besitzt der äußere Lamellenabschnitt zwei im Querschnitt nach oben konkav gekrümmte Teilabschnitte, die unter Bildung der zweiten erhabenen Biegekante ineinander übergehen. Ebenfalls läßt sich der innere Lamellenabschnitt mit zwei im Querschnitt nach oben konkav gekrümmten Teilabschnitten ausformen, wobei zwischen diesen beiden konkav gekrümmten Teilabschnitten die dritte, erhabene Biegekanten gebildet ist. Bei einer derartigen Ausbildung der Lamellen läßt sich ein kompakterer Querschnitt bei nur geringfügig reduzierten Lichtumlenkeigenschaften verwirklichen.

Um die Lichtlenkung der Lamelle zu verbessern, werden bevorzugt der äußere Lamellenabschnitt und/oder auch der innere Lamellenabschnitt auf der Oberseite - mindestens in vorgegebenen Teilabschnitten - mit einer hoch reflektierenden, bevorzugt spiegelnden Oberfläche versehen. Dadurch wird die unter einem höheren Einfallswinkel einfallende direkte Sonneneinstrahlung in den Außenraum zurückreflektiert. Bei einem aus derartigen Lamellen bestehenden Behang einer Sonnenschutzeinrichtung lässt sich dadurch die direkte Blendung im Innenraum sowie eine unerwünschte Aufheizung durch Sonnenlicht wirksam reduzieren oder unterbinden. Wird auch der innere Lamellenabschnitt auf seiner Oberseite mit einer spiegelnden Oberfläche versehen, so lässt sich das unter einem niedrigeren Einfallswinkel einfallende Licht wirksam in den Innenraum zur Decke hin umlenken und ermöglicht auf diese Weise eine Ausleuchtung des Innenraums mittels Tageslicht. Hochreflektierende Oberflächen lassen sich durch Beschichtungen, beispielsweise mittels Klarlack oder als spiegelnde metallische Oberflächen verwirklichen.

Gemäß einer alternativen Ausführungsform der Erfindung lässt sich insbesondere der äußere Lamellenabschnitt in einer vorgegebenen Zone, gewünschtenfalls jedoch auch der innere Lamellenabschnitt auf seiner Oberseite mit einer retroreflektierenden Schicht oder Folie versehen, welche bewirkt, dass das einfallende Licht in die Einfallsrichtung zurückreflektiert wird. Bei dieser Ausführungsform wird die - unter einem höheren Einfallswinkel einfallende -direkte Sonnenstrahlung unter demselben Winkel in den Außenraum zurückreflektiert, lediglich die - unter einem geringen Einfallswinkel - einfallende diffuse Sonnenstrahlung ist in der Lage, bei einem Behang aus derartigen Lamellen durch die Lamellen-Zwischenräume hindurch in den Innenraum einzudringen und dort für Tageslicht zu sorgen.

Gemäß einer besonders bevorzugten Ausführungsform der Erfindung ist zumindest auch die Unterseite des inneren Lamellenabschnitts mit einer Licht reflektierenden, bevorzugt spiegelnden Oberfläche versehen, wodurch ein größerer Anteil an einfallendem Sonnenlicht in den Innenraum als Tageslicht gelenkt werden kann, weil dann beispielsweise auch mit höherem Einfallswinkel einfallendes Licht durch eine zweite Reflektion auf der Unterseite der nächsthöheren Lamelle als Tageslicht im Innenraum zur Verfügung steht. Besonders bevorzugt wird bei dieser Ausführungsform der Erfindung der Querschnitt des inneren Lamellenabschnitts S-förmig sein, das heißt, an den ersten sich an die erste Biegekante anschließenden konkave Zone schließt - ohne Biegekante eine nach oben konvex gekrümmte Zone an. Der Vorteil des S-förmig gekrümmten Querschnitts des inneren Lamellenabschnitts besteht darin, dass die Unterseite der darüber befindlichen Lamelle gleichmäßiger von reflektierendem Licht ausgeleuchtet wird, so dass eine Hell-/Dunkel-/Streifenbildung auf der Unterseite der Lamellen weitgehend vermieden wird. Alternativ kann die Unterseite der Lamelle mit einer diffus reflektierenden Oberfläche ausgestattet sein, mit der Folge, dass dann Tageslicht in den Innenraum nur in geringerem Umfange und diffus eintritt.

Gemäß einer weiteren Ausführungsform der Erfindung befindet sich die freie äußere. Längskante ein vorgegebenes Maß unterhalb der Ebene verläuft, welche durch die erste und zweite Biegekante definiert ist. Bevorzugt wird das Profil der Lamelle dabei so ausgestaltet, dass die von zwei Biegekanten definierte Ebene etwa parallel zu der durch die äußere und die innere Längskante der Lamelle definierte Ebene verläuft, d.h. die beiden Biegekanten besitzen von der durch die beiden Längskanten definierten Ebene denselben Abstand. Der innere Lamellenabschnitt besitzt - im Profil - dabei - von der ersten Biegekante ausgehend - nach oben eine konkave Krümmung, die dann vor der inneren Längskante in eine nach oben konvexe Krümmung übergeht. Dieses erfindungsgemäße Lamellenprofil hat den Vorteil, dass es eine vergleichsweise geringe Bauhöhe besitzt und daher filigraner wirkt. Außerdem liegt - wenn die Lamellen in einem Behang angeordnet sind - der innere Lamellenabschnitt gut im Schatten, so dass sich eine kleinere Leuchtdichte auf der Behanginnenseite ergibt. Der innere Lamellenabschnitt lässt sich statt einer konkav und anschließend konvexen Formgebung auch mit einer weiteren, in Längsrichtung laufenden Biegekante versehen und läuft dann in zwei konkav aufwärts gekrümmten Teilabschnitten zur inneren Längskante der Lamellen hin aus.

Gemäß einer weiteren Ausführungsform der Erfindung geht der äußere Lamellenabschnitt, der von der ersten Biegekante mit nach oben hin konkaver Krümmung ansetzt, zur äußeren Längskante der Lamelle in einen konvex nach oben gekrümmten Teilabschnitt über. Auch diese Ausführungsform besitzt eine, bezogen auf die Ebene der beiden Längskanten, eine vergleichsweise geringe Bauhöhe.

Gegenstand der Erfindung ist auch ein Behang einer Lamellenjalousie, der in vorgegebenen Abständen die erfindungsgemäßen Lamellen enthält, wobei beispielsweise der obere Behangabschnitt einen größeren Abstand zwischen benachbarten Lamellen aufweisen kann, um eine bessere Lichtlenkung an die Decke des Innenraums zu ermöglichen, und wobei die Lamellen im unteren Behangabschnitt einen geringeren Abstand voneinander aufweisen, um eine verbesserte Lichtabschirmung zu verwirklichen.

Vorteilhafte Weiterbildungen der Erfindung sind durch die Merkmale der Unteransprüche gekennzeichnet.

Im folgenden werden Ausführungsbeispiele der Erfindung anhand der Zeichnungen näher erläutert. Es zeigen:
- Figur 1: eine erste Ausführungsform einer Lamelle im Querschnitt;
- Figur 2: eine zweite Ausführungsform einer Lamelle im Querschnitt;
- Figur 3: eine dritte Ausführungsform einer Lamelle im Querschnitt;
- Figur 4: eine vierte Ausführungsform einer Lamelle im Querschnitt;
- Figur 5: eine fünfte Ausführungsform einer Lamelle im Querschnitt;
- Figur 6: eine an den Wendeorganen eines Behangs aufgehängte Lamelle mit einem Querschnitt gemäß Figur 1;
- Figur 7: den Strahlengang des einfallenden Lichts bei zwei übereinander angeordneten Lamellen gemäß Figur 1; und
- Figur 8: den Strahlengang des einfallenden Lichts bei zwei in einem Behang übereinander angeordneten Lamellen gemäß Figur 5.
- Figur 9: eine sechste Ausführungsform einer Lamelle im Querschnitt;
- Fig. 10: eine siebte, erfindungsgemäße Ausführungsform einer Lamelle im Querschnitt; und
- Fig. 11: eine achte Ausführungsform einer Lamelle im Querschnitt.

Die Figuren 1 bis 5 sowie die Fig. 9, 10 und 11 zeigen acht verschiedene Ausführungsformen einer Lamelle, jeweils im Querschnitt gesehen. Allen Ausführungsformen gemeinsam ist ein, gegen den Außenraum gerichteter, im Querschnitt vergleichsweise schmaler äußerer Lamellenabschnitt 4 und ein gegen den Innenraum gerichteter vergleichsweise breiter innerer Lamellenabschnitt 6. An der Übergangsstelle der beiden Lamellenabschnitte 4, 6 befindet sich eine erste erhabene Biegekante 8, die in Längsrichtung der Lamellen, also parallel zu der äußeren Längskante 14 und der inneren Längskante 16 verläuft. Die durch die erste erhabene Biegekante 8 verlaufenden beiden Tangentialebenen 10 bzw. 12 des äußeren bzw. des inneren Lamellenabschnitts 4, 6 schließen an der erhabenen Biegekante einen Winkel α ein, der bevorzugt im Bereich zwischen 90° und 150° liegt. Die Lamellen besitzen jeweils eine vorgebbare Länge, welche der Breite des Behangs der Lamellenjalousie entspricht und von der Gebäudeöffnung vorgegeben ist, welche mittels der Jalousie beschattet werden soll. Der Querschnitt der Lamelle ist über ihre Länge hinweg im Wesentlichen uniform.

Die Breite bi des inneren Lamellenabschnitts 6 ist bei den Ausführungsformen gemäß den Fig. 1 bis 8 um ein Mehrfaches größer als die Breite ba des äußeren Lamellenabschnitts 4. Bei der - in allen Querschnitten gemäß Figur 1 bis 5 dargestellten, im Wesentlichen horizontalen Ausrichtung des inneren Lamellenabschnitts 6 steigt der äußere Lamellenabschnitt 4 - im Querschnitt gesehen - mit einer geringen tangentialen Steigung, bevorzugt zwischen 0≤β≤30° gegen die erste erhabene Biegekante 8 an.

Bei dem in Figur 1 dargestellten Querschnitt der Lamelle 2 ist der äußere Lamellenabschnitt 4 konkav nach oben gekrümmt, es nimmt also der Abstand a von der Tangentialebene 10 zur äußeren Längskante 14 hin stetig zu. Ebenfalls konkav nach oben gekrümmt ist der innere Lamellenabschnitt 6, wobei jedoch die Krümmung des äußeren Lamellenabschnitts 4 größer ist als diejenige des inneren Lamellenabschnitts 6.

Bei der in Figur 2 dargestellten Ausführungsform der Lamelle enthält der äußere Lamellenabschnitt 4 mehrere im Querschnitt nach oben konkav gekrümmte Teilabschnitte 4a, 4b, die unter Bildung einer zweiten erhabenen, in Lamellenlängsrichtung verlaufenden Biegekante 9 ineinander übergehen.

Bei dem in Figur 3 dargestellten Querschnitt der Lamelle ist der äußere Lamellenabschnitt 4 mit nur einer konkav gekrümmten Zone versehen, wohingegen der innere Lamellenabschnitt 6 zwei aneinander anschließende konkave aufwärts gekrümmte Teilabschnitte 6a, 6b aufweist, die unter Bildung einer dritten erhabenen Biegekante 11 ineinander übergehen, wobei die dritte Biegekante 11 parallel zur ersten oder zweiten Biegekante 8, 9 und den Längskanten 14, 16 verläuft.

Die Querschnitte der Lamellen gemäß den Figuren 4 und 5 zeichnen sich dadurch aus, dass der innere Lamellenabschnitt 6 an die erhabene Biegekante 8 angrenzend einen ersten, nach oben konkav geformten Teilabschnitt besitzt, in den sich - ohne Biegekante - zum Innenraum hin ein konvex nach oben gekrümmter Teilabschnitt 6b anschließt, so dass der Querschnitt des inneren Lamellenabschnitts 6 im Wesentlichen entsprechend einem liegenden S verläuft. Demgegenüber ist der äußere Lamellenabschnitt 4 - in Figur 4 - nur einfach konkav nach oben gekrümmt, in Figur 5 ist dagegen der äußere Lamellenabschnitt zweifach - unter Bildung einer erhabenen Biegekante 9 - konkav nach oben gekrümmt, vgl. die Teilabschnitte 4a, 4b.

Figur 6 zeigt eine Lamelle, deren Querschnitt demjenigen gemäß Figur 1 entspricht, in einem zwischen zwei Wendeorgangen 20, 22 eines Behanges aufgehängten Zustand. Die äußere Längskante 14 ist mit einem relativ langen Halteband 24 an der äußeren Wendekordel 20 befestigt. Die innere Längskante 16 ist mit einem kürzeren Halteband 26 an der inneren Wendekordel 22 befestigt. Dargestellt ist eine Lamellenposition, in welcher der Behang geschlossen ist. Um den Behang zu öffnen, wird beispielsweise die äußere Wendekordel 20 nach oben, bzw. die innere Wendekordel 22 nach unten bewegt.

Die Figuren 7 und 8 zeigen zwei übereinander in einem Behang aufgehängte Lamellen, mit dem Querschnitt gemäß Figur 1 (Figur 7) bzw. mit dem Querschnitt gemäß Figur 4 (Figur 8). Eingetragen ist der Strahlengang der von außen gegen die Lamellen einwirkenden Sonnenstrahlung.

Wie sich der Figur 7 entnehmen läßt, wird von dem äußeren Lamellenabschnitt 4 die mit höherem Einfallswinkel einfallende Sonnenstrahlung zurückreflektiert, die dabei auf dem inneren Lamellenabschnitt 6 auftreffende Strahlung an der Unterseite der nächstoberen Lamelle - im Bereich der ersten erhabenen Biegekante 8 in den Raum hineinreflektiert, wenn die Unterseite der inneren Lamellenabschnitte 6 ebenfalls lichtreflektierend ausgebildet sind. Demgegenüber ist der zur inneren Längskante 16 hin liegende Bereich des inneren Lamellenabschnitts 6 dunkel, da er von einfallendem Licht nicht erreicht wird. Es bilden sich also auf der Rückseite der Lamellen helle und dunkle Längsstreifen, welche eine ungleichmäßige und damit störende Wirkung beispielsweise bei Bildschirmarbeit ausüben.

Demgegenüber sind die in Figur 8 dargestellten Lamellen im inneren Lamellenabschnitt S-förmig gekrümmt. Dadurch wird die mit steilerem Einfallswinkel einfallende Sonnenstrahlung in der Nähe der ersten erhabenen Biegekante 8 der darüber befindlichen Lamelle in den Innenraum hineinreflektiert. Dass diffuseinfallende Sonnenlicht trifft im hinteren Bereich des inneren Lamellenabschnitts 6 auf die reflektierende Oberfläche der unteren Lamelle auf und wird dann im hinteren Bereich auf die Unterseite der darüber befindlichen Lamelle reflektiert und dann auch in den Innenraum abgegeben. Dadurch ist die Unterseite der Lamellen durch das reflektierende Licht im Wesentlichen gleichmäßig hell, es ergibt sich also eine gleichmäßigere und damit angenehmere Lichtverteilung.

Fig. 9 zeigt eine sechste Ausführungsform einer Lamelle, im Querschnitt gesehen. Der äußere Lamellenabschnitt 4 setzt an der ersten Biegekante 8 an und verläuft - in einem ersten Teilabschnitt 4a, konkav nach oben gekrümmt, bis zu einer zweiten Biegekante 9. Von der zweiten Biegekante 9 läuft ein zweiter Teilabschnitt 4b des äußeren Lamellenabschnitts 4 nach unten und außen und endet an der äußeren Längskante 14. Der innere Lamellenabschnitt 6 bildet, von der ersten Biegekante 8 ausgehend, einen ersten konkav nach oben gekrümmten Teilabschnitt 6a, der zur inneren Längskante 16 hin einen konvex nach oben gekrümmten Teilabschnitt 6b übergeht. Die von den beiden Biegekanten 8, 9 definierte Ebene verläuft in der dargestellten Ausführungsform im Wesentlichen parallel zu der von den beiden Längskanten 14, 16 definierten Ebene. Die beiden Ebenen besitzen einen Abstand h voneinander, d.h. die Längskanten 14, 16 liegen um den Abstand h unterhalb der Biegekanten 8, 9.

Fig. 10 zeigt ein erfindungsgemäßes Lamellenprofil, welches dem Profil gemäß Fig. 9 verwandt ist. Ausgehend von der ersten Biegekante 8 besitzt der äußere Lamellenabschnitt 4 einen ersten, konkav nach oben geöffneten ersten Teilabschnitt 4a, der an einer zweiten Biegekante 9 endet; von der zweiten Biegekante 9 geht ein weiterer Teilabschnitt 4b nach unten und außen ab und endet an der äußeren Längskante 14. Der innere Lamellenabschnitt 6 ist unterteilt in einen ersten, nach oben konkav offenen Teilabschnitt 6a, der von einer dritten Biegekante 11 begrenzt ist, von der ein zweiter Teilabschnitt 6b nach innen und unten bis zur inneren Längskante 16 verläuft. Die Biegekanten 9 und 11 besitzen, bezogen auf die von den Längskanten 14, 16 aufgespannten Ebene, einen Abstand, der geringer ist als der Abstand der ersten Biegekante 8.

Fig. 11 zeigt zwei beabstandete identische Lamellen in einer weiteren Querschnittsform, bei einem geringen Lamellenwinkel zwischen 20 und 30. Ausgehend von der ersten Biegekante 8 weist der äußere Lamellenabschnitt 4 eine nach oben konkave Krümmung auf, die - ohne Biegekante - welche zur äußeren Längskante 14 hin in einen nach oben konvex gekrümmten Abschnitt übergeht. Der innere Lamellenabschnitt 6 setzt ebenfalls mit einer nach oben konkaven Krümmung ein, die zu der inneren Längskante 16 hin in einen konvex gekrümmten Teilabschnitt 6b übergeht. Zwischen dem konkaven Teilabschnitt 6a und dem konvexen Teilabschnitt 6b liegt ein Minimum, welches von der Ebene, die durch die beiden Längskanten 14, 16 definiert ist, nur einen geringen Abstand aufweist bzw. diese Ebene berührt.

Die einzelnen Teilabschnitte des Lamellenprofils, die alle uniform in Längsrichtung der Lamelle verlaufen, besitzen erfindungsgemäß Oberflächen mit Reflexionseigenschaften, die untereinander verschieden sein können. So ist die Oberfläche der Oberseite des äußeren Lamellenabschnitts 4 bevorzugt hoch reflektierend, beispielsweise spiegelnd ausgebildet oder besitzt - zumindest in Teilzonen - retroreflektierende Eigenschaften, die mittels einer Beschichtung oder Folie auf der Lamellenoberfläche realisiert wird. Außerdem lässt sich auch der innere Lamellenabschnitt teilweise oder ganz auf seiner oberen Oberfläche hochreflektierend, spiegelnd oder diffus reflektierend verwirklichen. Ebenfalls lässt sich die Unterseite der Lamellenabschnitte 4, 6 teilweise oder ganz hochreflektieren, spiegeln oder diffus reflektierend ausbilden. Alternativ lässt sich auch die genannte Lamelle am spiegelnden Metall profilieren und herstellen.

Die Biegekanten 8, 9 und 11 sind scharfkantig oder mit abgerundeter Kante verwirklichbar.

## Patentansprüche

1. Lamelle für den Behang einer Lamellenjalousie, mit einem dem Außenraum benachbarten äußeren Lamellenabschnitt (4), der unter Bildung einer ersten erhabenen in Lamellenlängsrichtung verlaufende Biegekante (8) in einen dem Innenraum benachbarten inneren Lamellenabschnitt (6) übergeht, wobei
**dadurch gekennzeichnet, dass** sich der äußere Lamellenabschnitt (4) - im Querschnitt gesehen - von der ersten erhabenen Biegekante (8) schräg nach außen und unten erstreckt, und eine zweite erhabene in Lamellenlängsrichtung verlaufende Biegekanten (9) aufweist von der ein Teilabschnitt (4b) des äußeren Lamellenabschnitts (4) nach außen und unten bis zur äußeren Längskante (14) der Lamelle verläuft, und wobei der innere Lamellenabschnitt (6) eine dritte erhabene in Lamellenlänpsrichtung verlaufende Biegekante (11) aufweist, von der ein Teilabschnitt (6b) des inneren Lamellenabschnitts (6) nach innen und unten bis zur inneren Längskante (16) der Lamelle verläuft,
**dadurch gekennzeichnet, dass**
beide an die erste Biegekante (8) angrenzenden Teilabschnitte (4a, 6a) des äußeren Lamellenabschnitts (4) und des inneren Lamellenabschnitts (6) mit nach oben konkaver Krümmung von der ersten Biegekante (8) abgehen und dass die zweite Biegekante (9) und die dritte Biegekante (11) einen geringeren Abstand (h₂, h₃) von der von der äußeren Längskante (14) und der inneren Längskanten (16) aufgespannten Ebene aufweisen als die erste Biegekante (8)

2. Lamelle nach Anspruch 1,
**dadurch gekennzeichnet, dass** der äußere Lamellenabschnitt (4) mit zunehmendem Abstand von der ersten erhabenen Biegekante (8) einen zunehmenden Abstand (a) von der durch die erste erhabene Biegekante (8) hindurchlaufende Tangentialebene (10) besitzt.

3. Lamelle nach Anspruch 1 oder 2,
**dadurch gekennzeichnet, dass** der Querschnitt des äußeren Lamellenabschnitts (4) an seiner äußeren Längskante (14) - bei im Wesentlichen horizontaler Ausrichtung des inneren Lamellenquerschnitts (6) - mit einer geringen, tangentialen Steigung 0≤β≤30° gegen die erste erhabene Biegekante ansteigt.

4. Lamelle nach einem der vorstehenden Ansprüche,
**dadurch gekennzeichnet, dass** die Breite (ba) des äußeren Lamellenabschnitts (4) geringer ist als die Breite (bi) des inneren Lamellenabschnitts (6).

5. Lamelle nach Anspruch 4,
**dadurch gekennzeichnet, dass** die Breite (bi) des inneren Lamellenabschnitts (6) um ein mehrfaches größer ist als die Breite (ba) des äußeren Lamellenabschnitts (4).

6. Lamelle nach einem der vorstehenden Ansprüche,
**dadurch gekennzeichnet, dass** die durch die erste erhabene Biegekante (8) hindurchlaufenden Tagentialebenen (10, 12) des äußeren und des inneren Lamellenabschnitts (4, 6) einen Winkel α von 90 < α < 150° einschließen.

7. Lamelle nach Anspruch 6,
**dadurch gekennzeichnet, dass** beide von der zweiten Beigekante (9) voneinander abgeteilte Teilabschnitte (4a, 4b) des äußeren Lamellenabschnitts (4) im Querschnitt nach oben konkav gekrümmt sind.

8. Lamelle nach einem der vorstehenden Ansprüche,
**dadurch gekennzeichnet, dass** beide von der dritten Biegekante (11) voneinander abgeteilte Teilabschnitte (6a, 6b) des inneren Lamellenabschnitts (6) im Querschnitt nach oben konkav gekrümmt sind.

9. Lamelle nach einem der Ansprüche 1 bis 7,
**dadurch gekennzeichnet, dass** der an die erste erhabene Längskante (8) angrenzende konkave Teilabschnitt (6a) des inneren Lamellenabschnitts (6) zur inneren Längskante (16) hin in einen nach oben konvex gekrümmten Teilabschnitt (6b) übergeht.

10. Lamelle nach Anspruch 9,
**dadurch gekennzeichnet, dass** die Krümmung des konkaven Teilabschnitts (6a) und des konvexen Teilabschnitts (6b) des inneren Lamellenabschnitts (6) näherungsweise gleich groß sind.

11. Lamelle nach einem der vorstehenden Ansprüche,
**dadurch gekennzeichnet, dass** mindestens ein in Längsrichtung verlaufender streifenförmiger Teilabschnitt der Lamelle eine Perforation aufweist.

12. Lamelle nach einem der vorstehenden Ansprüche,
**dadurch gekennzeichnet, dass** der innere Lamellenabschnitt (6) und gegebenenfalls auch der äußere Lamellenabschnitt (4) eine lichtreflektierende Oberfläche auf der Unterseite aufweist.

13. Lamelle nach Anspruch 12,
**dadurch gekennzeichnet, dass** der äußere und/oder der innere Lamellenabschnitt (4, 6) auf der Unterseite mindestens vorgegebene Teilabschnitte mit spiegelnder Oberfläche aufweisen.

14. Lamelle nach einem der vorstehenden Ansprüche,
**dadurch gekennzeichnet, dass** der äußere und/oder der innere Lamellenabschnitt (4, 6) auf der Oberseite mindestens einen vorgegebenen Teilabschnitt mit spiegelnder Oberfläche aufweisen.

15. Lamelle nach einem der vorstehenden Ansprüche,
**dadurch gekennzeichnet, dass** der äußere und/oder der innere Lamellenabschnitt (4, 6) auf der Oberseite mindestens einen Teilabschnitt mit retroreflektierender Oberfläche aufweisen.

16. Lamelle nach Anspruch 15,
**dadurch gekennzeichnet, dass** die Oberfläche der Lamelle in dem retroreflektierenden Teilabschnitt mit einer retroreflektierenden Schicht oder Folie versehen ist.

17. Lamelle nach einem der vorstehenden Ansprüche,
**dadurch gekennzeichnet, dass** der äußere und/oder der innere Lamellenabschnitt (4, 6) auf der Unterseite oder der Oberseite der Lamelle mindestens in einem vorgegebenen Teilabschnitt eine diffus reflektierende Oberfläche aufweist.

18. Lamelle nach einem der vorstehenden Ansprüche,
**dadurch gekennzeichnet, dass** die Teilabschnitte des äußeren und des inneren Lamellenabschnitts (4, 6) streifenförmig mit gleich bleibender Breite in Längsrichtung der Lamelle verlaufen.

19. Lamelle nach einem der vorstehenden Ansprüche,
**dadurch gekennzeichnet, dass** die freie äußere Längskante (14) der Lamelle ein vorgegebenes Maß (h) unterhalb der Ebene verläuft, die durch die erste und zweite Biegekante (8, 9) definiert ist.

20. Lamelle nach einem der vorstehenden Ansprüche,
**dadurch gekennzeichnet, dass** der an der äußeren Längskante (14) endende Teilabschnitt (4b) des äußeren Lamellenabschnitts (4) an der äußeren Längskante (14) mit einer tangentialen Steigung 0≤β≤30°, gemessen gegen die von den beiden Längskanten (14, 16) definierte Ebene, gegen die zweite erhabene Biegekante (9) ansteigt.

21. Lamelle nach Anspruch 1,
**dadurch gekennzeichnet, dass** der äußere Lamellenabschnitt (4) an der äußeren Längskante (14) einen Teilabschnitt mit nach oben konvexer Krümmung aufweist.

22. Lamelle nach einem der vorstehenden Ansprüche,
**dadurch gekennzeichnet, dass** die in Lamellenlängsrichtung verlaufende Biegekante(n) scharfkantig oder abgerundet ausgebildet sind.

23. Behang für eine Lamellenjalousie, mit mehreren horizontal verlaufenden, übereinander beabstandet angeordneten Lamellen, die gemäß einem der Ansprüche 1 bis 22 ausgebildet sind.

24. Behang nach Anspruch 23,
**dadurch gekennzeichnet, dass** der Abstand benachbarter Lamellen in einem oberen Behangabschnitt größer ist als in einem unteren Behangabschnitt.

## Claims

1. A slat for the curtain of a slat-type blind, with an outer slat section (4) adjacent to the outer space, which section passes into an inner slat section (6) adjacent to the inner space with the formation of a first convex bending edge (8) running in the longitudinal direction of the slat, wherein the outer slat section (4) - viewed in cross-section - extends from the first convex bending edge (8) obliquely outwards and downwards, and has a second convex bending edge (9) running in the longitudinal direction of the slat, from which edge a partial section (4b) of the outer slat section (4) runs outwards and downwards as far as the outer longitudinal edge (14) of the slat, and wherein the inner slat section (6) has a third convex bending edge (11) running in the longitudinal direction of the slat, from which edge a partial section (6b) of the inner slat section (6) runs inwards and downwards as far as the inner longitudinal edge (16) of the slat,
**characterised in that**
both partial sections (4a, 6a) of the outer slat section (4) and inner slat section (6) adjoining the first bending edge (8) depart from the first bending edge (8) with an upwardly concave curvature, and **in that** the second bending edge (9) and the third bending edge (11) are at a shorter distance (h₂, h₃) from the plane defined by the outer longitudinal edge (14) and the inner longitudinal edge (16) than the first bending edge (8).

2. The slat according to Claim 1, **characterised in that** the outer slat section (4) has an increasing distance (a) from the tangential plane (10) passing through the first convex bending edge (8) with increasing distance from the first convex bending edge (8).

3. The slat according to Claim 1 or 2, **characterised in that** the cross-section of the outer slat section (4) increases on its outer longitudinal edge (14) - with essentially horizontal alignment of the inner slat cross-section (6) - with a low tangential pitch 0≤β≤30° against the first convex bending edge.

4. The slat according to any one of the preceding claims, **characterised in that** the width (ba) of the outer slat section (4) is less than the width (bi) of the inner slat section (6).

5. The slat according to Claim 4, **characterised in that** the width (bi) of the inner slat section (6) is greater by a multiple than the width (ba) of the outer slat section (4).

6. The slat according to any one of the preceding claims, **characterised in that** the tangential planes (10, 12) of the outer and inner slat section (4, 6) passing through the first convex bending edge (8) form an angle α of 90 < α < 150°.

7. The slat according to Claim 6, **characterised in that** both partial sections (4a, 4b) of the outer slat section (4) separated from each other by the second bending edge (9) are curved upwards in a concave shape in the cross-section.

8. The slat according to any one of the preceding claims, **characterised in that** both partial sections (6a, 6b) of the inner slat section (6) separated from each other by the third bending edge (11) are curved upwards in a concave shape in the cross-section.

9. The slat according to any of Claims 1 to 7, **characterised in that** the concave partial section (6a) of the inner slat section (6) adjoining the first convex longitudinal edge (8) passes into a partial section (6b) curved upwardly in a convex shape towards the inner longitudinal edge (16).

10. The slat according to Claim 9, **characterised in that** the curvature of the concave partial section (6a) and of the convex partial section (6b) of the inner slat section (6) are of approximately the same size.

11. The slat according to any one of the preceding claims, **characterised in that** at least one strip-shaped partial section of the slat running in the longitudinal direction has a perforation.

12. The slat according to any one of the preceding claims, **characterised in that** the inner slat section (6) and, if necessary, also the outer slat section (4), have a light reflecting surface on the underside.

13. The slat according to Claim 12, **characterised in that** the outer and/or inner slat section (4, 6) on the underside have at least predetermined partial sections with a reflecting surface.

14. The slat according to any one of the preceding claims, **characterised in that** the outer and/or the inner slat section (4, 6) on the upper side have at least one predetermined partial section with a reflecting surface.

15. The slat according to any one of the preceding claims, **characterised in that** the outer and/or the inner slat section (4, 6) on the upper side have at least one partial section with a retroreflecting surface.

16. The slat according to Claim 15, **characterised in that** the surface of the slat is provided in the retroreflecting partial section with a retroreflecting coat or foil.

17. The slat according to any one of the preceding claims, **characterised in that** the outer and/or the inner slat section (4, 6) have on the underside or upper side of the slat a diffusely reflecting surface at least in one predetermined partial section.

18. The slat according to any one of the preceding claims, **characterised in that** the partial sections of the outer and the inner slat sections (4, 6) run in the manner of a strip with a constant width in the longitudinal direction of the slat.

19. The slat according to any one of the preceding claims, **characterised in that** the free outer longitudinal edge (14) of the slat runs a predetermined dimension (h) underneath the plane which is defined by the first and second bending edge (8, 9).

20. The slat according to any one of the preceding claims, **characterised in that** the partial section (4b) of the outer slat section (4), terminating on the outer longitudinal edge (14), rises against the second convex bending edge (9) on the outer longitudinal edge (14) with a tangential pitch 0≤β≤30°, measured against the plane defined by both longitudinal edges (14, 16).

21. The slat according to Claim 1, **characterised in that** the outer slat section (4) has, on the outer longitudinal edge (14), a partial section with upwardly convex curvature.

22. The slat according to any one of the preceding claims, **characterised in that** the bending edge(s) running in the longitudinal direction of the slat, is/are square-angled or rounded.

23. A curtain for a slat blind, with a plurality of horizontally running flats arranged a certain distance one above the other, which slats are designed according to any one of Claims 1 to 22.

24. The curtain according to Claim 23, **characterised in that** the distance between adjacent slats in an upper curtain section is greater than in a lower curtain section.

## Revendications

1. Lamelle pour le rideau d'un store à lamelles, comprenant une partie de lamelle (4) extérieure, voisine de l'espace extérieur, qui fait place à une partie de lamelle (6) intérieure, voisine de l'espace intérieur, en formant une première arête de pliage (8) en relief et s'étendant dans le sens longitudinal des lamelles, la partie de lamelle (4) extérieure s'étendant, vue en section, à partir de la première arête de pliage (8) en relief en biais vers l'extérieur et en bas, et présentant une seconde arête de pliage (9) en relief et s'étendant dans le sens longitudinal des lamelles, à partir de laquelle un tronçon partiel (4b) de la partie de lamelle (4) extérieure s'étend vers l'extérieur et en bas jusqu'à l'arête longitudinale (14) extérieure de la lamelle, et la partie de lamelle (6) intérieure présentant une troisième arête de pliage (11) en relief et s'étendant dans le sens longitudinal des lamelles, à partir de laquelle un tronçon partiel (6b) de la partie de lamelle (6) intérieure s'étend vers l'intérieur et en bas jusqu'à l'arête longitudinale (16) intérieure de la lamelle,
**caractérisée en ce que**
les deux tronçons partiels (4a, 6a) contigus à la première arête de pliage (8), de la partie de lamelle (4) extérieure et de la partie de lamelle (6) intérieure partent avec une courbure concave vers le haut à partir de la première arête de pliage (8) et **en ce que** la seconde arête de pliage (9) et la troisième arête de pliage (11) présentent une distance (h₂, h₃) au plan tendu par l'arête longitudinale (14) extérieure et l'arête longitudinale (16) intérieure plus faible que la première arête de pliage (8).

2. Lamelle selon la revendication 1,
**caractérisée en ce que** la partie de lamelle (4) extérieure présente, avec la distance décroissante à la première arête de pliage (8) en relief, présente une distance (a) croissante au plan tangentiel (10) passant par la première arête de pliage (8) en relief.

3. Lamelle selon la revendication 1 ou 2,
**caractérisée en ce que** la section de la partie de lamelle (4) extérieure croît sur son arête longitudinale (14) extérieure - avec une orientation sensiblement horizontale de la section de lamelle (6) intérieure - avec une faible pente 0 ≤ β ≤ 30° tangentielle par rapport à la première arête de pliage en relief.

4. Lamelle selon l'une quelconque des revendications précédentes,
**caractérisée en ce que** la largeur (ba) de la partie de lamelle (4) extérieure est plus faible que la largeur (bi) de la partie de lamelle (6) intérieure.

5. Lamelle selon la revendication 4,
**caractérisée en ce que** la largeur (bi) de la partie de lamelle (6) intérieure est plusieurs fois plus grande que la largeur (ba) de la partie de lamelle (4) extérieure.

6. Lamelle selon l'une quelconque des revendications précédentes,
**caractérisée en ce que** les plans tangentiels (10, 12), passant par la première arête de pliage (8) en relief, de la partie de lamelle extérieure et de la partie de lamelle intérieure (4, 6) forment un angle α de 90 < α < 150°.

7. Lamelle selon la revendication 6,
**caractérisée en ce que** les deux tronçons partiels (4a, 4b), séparés l'un de l'autre par la seconde arête de pliage (9), de la partie de lamelle (4) extérieure sont incurvés en section de façon concave vers le haut.

8. Lamelle selon l'une quelconque des revendications précédentes,
**caractérisée en ce que** les deux tronçons partiels (6a, 6b), séparés l'un de l'autre par la première arête de pliage (11), de la partie de lamelle (6) intérieure sont incurvés en section de façon concave vers le haut.

9. Lamelle selon l'une quelconque des revendications 1 à 7,
**caractérisée en ce que** le tronçon partiel (6a) concave, contigu à la première arête de pliage (8) en relief, de la partie de lamelle (6) intérieure fait place en direction de l'arête longitudinale (16) intérieure à un tronçon partiel (6b) incurvé de façon convexe vers le haut.

10. Lamelle selon la revendication 9,
**caractérisée en ce que** la courbure du tronçon partiel (6a) concave et du tronçon partiel (6b) convexe de la partie de lamelle (6) intérieure sont approximativement de grandeur identique.

11. Lamelle selon l'une quelconque des revendications précédentes,
**caractérisée en ce qu'**au moins un tronçon partiel, en forme de bande et agencé dans le sens de la longueur, de la lamelle présente une perforation.

12. Lamelle selon l'une quelconque des revendications précédentes,
**caractérisée en ce que** la partie de lamelle (6) intérieure et éventuellement également la partie de lamelle (4) extérieure présentent une surface réfléchissant la lumière sur le côté inférieur.

13. Lamelle selon la revendication 12,
**caractérisée en ce que** la partie de lamelle extérieure et/ou la partie de lamelle intérieure (4, 6) présentent sur le côté inférieur au moins des tronçons partiels prédéfinis avec une surface réfléchissante.

14. Lamelle selon l'une quelconque des revendications précédentes,
**caractérisée en ce que** la partie de lamelle extérieure et/ou la partie de lamelle intérieure (4, 6) présentent sur le côté supérieur au moins un tronçon partiel prédéfini avec une surface réfléchissante.

15. Lamelle selon l'une quelconque des revendications précédentes,
**caractérisée en ce que** la partie de lamelle extérieure et/ou la partie de lamelle intérieure (4, 6) présentent sur le côté supérieur au moins un tronçon partiel avec une surface rétroréfléchissante.

16. Lamelle selon la revendication 15,
**caractérisée en ce que** la surface de la lamelle est dotée dans le tronçon partiel rétroréfléchissant d'une couche rétroréfléchissante ou d'un film rétroréfléchissant.

17. Lamelle selon l'une quelconque des revendications précédentes,
**caractérisée en ce que** la partie de lamelle extérieure et/ou la partie de lamelle intérieure (4, 6) présentent une surface à réflexion diffuse sur le côté inférieur ou le côté supérieur de la lamelle au moins dans un tronçon partiel prédéfini.

18. Lamelle selon l'une quelconque des revendications précédentes,
**caractérisée en ce que** les tronçons partiels de la partie de lamelle extérieure et de la partie de lamelle intérieure (4, 6) s'étendent en forme de bande avec une largeur uniforme dans le sens longitudinal de la lamelle.

19. Lamelle selon l'une quelconque des revendications précédentes,
**caractérisée en ce que** l'arête longitudinale (14) extérieure libre de la lamelle présente une côte (h) prédéfinie au-dessous du plan qui est défini par la première et la seconde arêtes de pliage (8, 9).

20. Lamelle selon l'une quelconque des revendications précédentes,
**caractérisée en ce que** le tronçon partiel (4b), se terminant sur l'arête longitudinale (14) extérieure, de la partie de lamelle (4) extérieure sur l'arête longitudinale extérieure (14) croît avec une pente 0 ≤ β ≤ 30° tangentielle, mesurée contre le plan défini par les deux arêtes longitudinales (14, 16), contre la seconde arête de pliage (9) en relief.

21. Lamelle selon la revendication 1,
**caractérisée en ce que** la partie de lamelle (4) extérieure présente sur l'arête longitudinale (14) extérieure un tronçon partiel avec une courbure convexe vers le haut.

22. Lamelle selon l'une quelconque des revendications précédentes,
**caractérisée en ce que** la (les) arête(s) de pliage s'étendant dans le sens longitudinal des lamelles sont conçues avec une arête vive ou arrondie.

23. Rideau pour un store à lamelles, comprenant plusieurs lamelles s'étendant horizontalement et espacées les unes au-dessus des autres, qui sont réalisées selon l'une quelconque des revendications 1 à 22.

24. Rideau selon la revendication 23,
**caractérisé en ce que** l'espacement de lamelles voisines est plus grand dans une partie de rideau supérieure que dans une partie de rideau inférieure.
